# EUROPÄISCHE PATENTSCHRIFT

(11) **EP 0 100 388 B1**
(45) Veröffentlichungstag und Bekanntmachung des Hinweises auf die Patenterteilung: **14.05.1986**
(21) Anmeldenummer: 82730105.2
(22) Anmeldetag: 05.08.1982
(51) Int. Cl.: B41J 29/00

(54) **Vorrichtung zum Abführen der Wärme aus Matrixdruckern**
Apparatus for heat dissipation in matrix printers
Dispositif pour dissiper la chaleur dans les imprimantes matricielles

(43) Veröffentlichungstag der Anmeldung: 15.02.1984
(73) Patentinhaber: MANNESMANN Aktiengesellschaft, 40027 Düsseldorf (DE)
(72) Erfinder: Steppe, Erich, D-7900 Ulm (DE); Niebel, Harald, D-7913 Senden (DE)
(74) Vertreter: Presting, Hans-Joachim, Dipl.-Ing.

## Beschreibung

Die Erfindung betrifft eine Vorrichtung zum Abführen der Wärme aus Matrixdruckern, bei denen die Druckelemente mittels Elektromagnetspulen betätigbar sind, wobei die Wärme aus einem aus Metall bestehenden Spulenträger mit einem Bodenteil, auf dessen Fläche die vom Spulenträger getragenen Elektromagnetspulen verteilt sind, über eine der Wärmeleitung einen geringen Widerstand entgegensetzende metallische Wärmebrücke auf ein Organ des Druckers übertragbar ist, das der Umgebungsluft ausgesetzt ist, aus Metall besteht und oszillierend bewegbar ist.

Eine solche Wärmeabfuhr dient der Kühlung der durch den elektrischen Strom verursachten Wärme, die auf einem Energieverlust beruht. Diese durch den ohm'schen Widerstand erzeugte Wärme von elektrischen Bauteilen steigert über Stunden hinweg die Temperatur des betreffenden elektrischen bzw. elektronischen Bauteils und führt letztlich zu dessen Ausfall.

Ein wesentliches Problem der Wärmeabfuhr aus Matrixdruckern entsteht an den Matrixdruckköpfen der hohen Leistungsklasse, worunter eine relativ grosse Anzahl von Drucknadeln und Elektromagnetspulen verstanden wird, die mit höheren Frequenzen (etwa 800 Hz und mehr) betrieben werden. Die hierbei entstehende Wärme führt durch Überhitzung der Elektromagnetspulen zu Ausfällen der Drucknadeln.

Es ist schon vorgeschlagen worden, Matrixdruckköpfe mitvergrösserter Oberfläche, d.h. über ein metallisches Gehäuse, das mit einer Vielzahl von Kühlrippen versehen ist, zu kühlen (DE-OS 3 133 083). Hierbei sind die grösseren Abmessungen des Matrixdruckkopfes in Anbetracht der engen Raumverhältnisse im Druckbereich des Matrixdruckers nachteilig und ausserdem entsteht die Forderung nach einem stärkeren Antrieb wegen des grösseren Gewichtes.

Es ist ausserdem bekannt, Matrixdruckköpfe mit einer Zwangskühlung auszustatten (JA-Patentanmeldung Nr. 53-163 626), wobei der Spulenträger in einem schallisolierenden Gehäuse mittels verdampfbarem Kühlmittel umgeben ist, das durch einen auf dem Gehäuse aufgesetzten Wärmetauscher rückkondensiert wird und wobei die Wärme an die Umgebungsluft abgegeben wird.

Eine andere bekannte Lösung (DE-A-2 726 149) sieht ebenfalls ein schallisolierendes Gehäuse vor, indem der Druckelementträger, eine aus Aluminium gefertigte halbkreisförmige Scheibe, die mit der Umgebungsluft in wärmeleitender Verbindung steht, für ein möglichst grosses Wärmeaufnahmevermögen ausgelegt ist.

Die eingangs bezeichnete Vorrichtung ist aus der DE-Gbm-Schrift 8 005 330 bekannt. Auch beschreibt diese Vorveröffentlichung eine Vorrichtung, bei der die Spulen der Elektromagnete mit einem Band aus dünnen Kupferdrähten in Wärmekontakt gebracht sind und die Wärme über das Band auf ein Kühlblech abgeführt wird. Es werden dort auch zur besseren Wärmeabführung Kühlrippen angegeben, die an den Elektromagneten angebracht sind.

Im allgemeinen enthalten die elektrischen Schaltungen, in denen die Elektromagnetspulen der Matrixdruckköpfe eingefügt sind, sogenannte Wärmepillen, die bei zunehmender Erwärmung des Matrixdruckkopfes die Druckgeschwindigkeit herunterschalten. So ist z.B. vorgesehen, dass die Wärmepille bei Übertemperaturen den Matrixdrucker auf 50% und weniger seiner Zeilenleistung zurückschaltet. Die Leistung des Matrixdruckkopfes und damit seine Erwärmung hängt ausserdem vom sogenannten Zeilenfüllungsgrad ab, d.h. von der Anzahl der ausgefüllten Zeichenspalten pro Zeile. Als Richtwert kann von 132 Zeichen pro Zeile ausgegangen werden, wobei der Zeilenfüllungsgrad 100% beträgt, wenn in einer Zeile 132 Zeichen geschrieben werden müssen.

Es ist verständlich, dass bei Matrixdruckern, deren Matrixdruckköpfe 100 Zeichen/sec und mehr erzeugen, höhere Frequenzen erforderlich sind. Dementsprechend nimmt die Erwärmung der Matrixdruckköpfe in der höchsten Leistungsklasse erheblich zu, wobei von einer potentiellen Steigerung der abzuführenden Wärme auszugehen ist.

Der Erfindung liegt demnach die Aufgabe zugrunde, die Wärme aus Matrixdruckern abzuführen, bei denen die Druckelemente mittels Elektromagnetspulen betätigbar sind, ohne das Gewicht des zu bewegenden Bauteiles merklich zu erhöhen und ohne mehr Raum für die entsprechenden Kühlelemente zu beanspruchen.

Die gestellte Aufgabe wird erfindungsgemäss da: durch gelöst, dass das Bodenteil des Spulenträgers mit seiner gesamten Aussenfläche an einem Metallschild von entsprechend grosser Fläche anliegt, und dass an dem Metallschild ein Metallband befestigt ist, das in Betriebslage des Matrixdruckkopfes mit dem metallischen Druckkopfschlitten in wärmeleitfähiger Verbindung steht. In dieser Vorrichtung ist eine besonders vorteilhafte Kombination einer Wärmeabfuhr durch Leitung und durch Übertragung zu erblicken. Einesteils wird nämlich die Wärme erheblich schneller als bisher durch Wärmeleitung auf das oszillierend bewegte Organ des Druckers übertragen, wobei solche Organe ausgewählt werden können, die ein entsprechendes Volumen aufweisen. Ausserdem wird diese Wärme durch die Bewegung des betreffenden Organs bei erhöhter Oberfläche dieses Organs schnell an die Umgebungsluft abgeführt. Die Bewegung des betreffenden Organs des Druckers erspart daher eine besondere Zwangskühlung.

Eine wirtschaftliche Herstellung dieses Metallschildes sowie die entsprechend gewünschten physikalischen Wirkungen werden dadurch erzielt, dass der Metallschild aus Aluminium bzw. einer Aluminium-Legierung besteht.

Eine Erhöhung der Wärmeleitung von dem Spulenträger über den Metallschild bis auf den Druckkopfschlitten wird ausserdem dadurch erzielt, dass das Metallband aus einer Vielzahl von Einzeldrähten gebildet ist.

Die Vorrichtung ist ausserdem dahingehend weitergebildet, indem zumindest der Metallschild, der Spulenträger und das Metallband eine lösbare Baueinheit bilden, wobei das Metallband an metallische Halteelemente angeschlossen ist. Diese Ausgestaltung ermöglicht den nachträglichen Einbau der Vorrichtung in bereits in Betrieb befindliche Matrix-drucker und trägt daher zu deren gesteigerten Leistungsausnutzung bei.

Nach der weiteren Erfindung ist vorgesehen, dass die metallischen Halteelemente aus Haltefedern bestehen und dass die Baueinheit mittels der Haltefedem in Rastausnehmungen des Druckkopfschlittens einsetzbar ist. Diese Gestaltung unterstützt eine schnelle Montage bei nachträglicher Ausrüstung des Matrixdruckers mit der erfindungsgemässen Kühlvorrichtung.

Nach der weiteren Erfindung werden die Wärmeleitung zwischen der Baueinheit und dem Druckkopfschlitten sowie die schnelle Montage und der sichere Sitz verbessert. Hierzu ist vorgesehen, dass die Haltefedern an Flanken, die in den Rastausnehmungen des Druckkopfschlittens gebildet sind, mit Schlitzen versehen sind.

Ein Ausführungsbeispiel der Erfindung ist in der Zeichnung dargestellt und wird im folgenden näher beschrieben.

Es zeigen
Fig. 1 eine Ansicht von der Rückseite auf den Metallschild des vom Matrixdrucker entfernten Matrixdruckkopfes,
Fig. 2 die Ansicht von der Rückseite auf den Metallschild des in den Druckkopfschlitten eingesetzten Matrixdruckkopfes und
Fig. 3 den Matrixdruckkopf auf dem Druckkopfschlitten in Seitenansicht.

Der Metallschild 1 liegt flächenhaft an dem Bodenteil des Spulenträgers 2, der die Elektromagnetspulen 2a aufnimmt. Der Metallschild 1 besteht vorzugsweise aus Aluminium bzw. einer Aluminiummlegierung. Die Werkstoffe Silber, Kupfer oder andere gute Wärmeleiter aus Metall können ebenfalls verwendet werden, wenn diese zu wirtschaftlichen Bedingungen zu erwerben sind. An den Spulenträger 2 schliesst sich der eigentliche Matrixdruckkopf 3 an, in dessen Innerem die Drucknadeln angeordnet sind (Fig. 3), die gegen die Druckwalze 4 gestossen und wieder in ihre Ausgangsposition zurückgeholt werden. Der Matrixdruckkopf 3 ist zusammen mit dem Spulenträger 2, den Elektromagnetspulen 2a und dem Metallschild 1, der als Wärmesammler dient, auf dem Druckkopfschlitten 5 parallel zur Druckwalze 4 verschiebbar, wobei eine runde Führungsstange 5a, eine rechteckige Führungsstange 5b und nach verschiedenen Seiten stützende Rollen 5c und 5d eine leichtgängige Führung bilden.

An dem Metallschild 1 ist das Metallband 6 befestigt, das aus Kupfer besteht und durch eine Vielzahl von Einzeldrähten gebildet wird. Das Metallband 6 ist mittels der Schrauben 6a an die Unterseite des Metallschildes 1 anliegend befestigt und hierbei um die Halteelemente 7 herumgeführt, wobei ebenfalls eine feste Berührung stattfindet.

Die Halteelemente 7 bilden an den Enden Haltefedem 7a, die Teile eines einstückigen Blechstreifens sind. Das Metallband wird an seiner Stossstelle durch die Lasche 8 abgedeckt. Der Spulenträger 2, die Elektromagnetspulen 2a, ggf. der Matrixdruckkopf 3, der Metallschild 1, der Blechstreifen 8 und das Metallband 6 bilden die in Fig. 1 gezeigte Baueinheit 9.

Der Druckkopfschlitten 5 weist Rastausnehmungen 10a, 1 Ob auf. Die Rastausnehmungen 10a, 10b sind mit seitlichen Begrenzungen, den Flanken 7b, versehen. In den Haltefedern 7a sind im Bereich der angrenzenden Flanken 7b Schlitze 7c vorgesehen. Beim Einstecken der Baueinheit 9 in die Rastausnehmungen 10a, 10b des Druckkopfschlittens 5 gleichen aufgrund der Schlitze 7c die geteilten Haltefedern 7a Unebenheiten im Druckkopfschlitten 5 aus.

Es besteht die Möglichkeit, an den Spulenträger 2 das Metallband 6, das Halteelemente 7 bzw. den Blechstreifen 8 unmittelbar anzubringen, wobei der Spulenträger 2 mit den Eigenschaften des Metallschildes 1 ausgestattet wird. Dadurch bildet dann der Spulenträger 2 unmittelbar den Metallschild 1, wodurch weiter an Gewicht gespart werden kann, ohne die Kühlwirkung des Systems zu beeinträchtigen.

## Patentansprüche

1. Vorrichtung zum Abführen der Wärme aus Matrixdruckern, bei denen die Druckelemente mittels Elektromagnetspulen (2a) betätigbar sind, wobei die Wärme aus einem aus Metall bestehenden Spulenträger (2) mit einem Bodenteil, auf dessen Fläche die vom Spulenträger (2) getragenen Elektromagnetspulen (2a) verteilt sind, über eine der Wärmeleitung einen geringen Widerstand entgegensetzende metallische Wärmebrücke auf ein Organ des Druckers übertragbar ist, das der Umgebungsluft ausgesetzt ist, aus Metall besteht und oszillierend bewegbar ist, dadurch gekennzeichnet, dass das Bodenteil des Spulenträgers (2) mit seiner gesamten Aussenfläche an einem Metallschild (1) von entsprechend grosser Fläche anliegt, und dass an dem Metallschild (1) ein Metallband (6) befestigt ist, das in Betriebslage des Matrixdruckkopfes (3) mit dem metallischen Druckkopfschlitten (5) in wärmeleitfähiger Verbindung steht.

2. Vorrichtung nach Anspruch 1, dadurch gekennzeichnet, dass der Metallschild (1) aus Aluminium bzw.einer Aluminium-Legierung besteht.

3. Vorrichtung nach den Ansprüchen 1 und 2, dadurch gekennzeichnet, dass das Metallband (6) aus einer Vielzahl von Einzeldrähten gebildet ist.

4. Vorrichtung nach den Ansprüchen 1 bis 3, dadurch gekennzeichnet, dass zumindest der Metallschild (1), der Spulenträger (2) und das Metallband (6) eine lösbare Baueinheit (9) bilden, wobei das Metallband (6) an metallische Halteelemente (7) angeschlossen ist.

5. Vorrichtung nach den Ansprüchen 1 bis 4, dadurch gekennzeichnet, dass die metallischen Halteelemente (7) aus Haltefedern (7a) bestehen, und dass die Baueinheit (9) mittels der Haltefedern (7a) in Rastausnehmungen (10a, 10b) des Druckkopfschlittens (5) einsetzbar ist.

6. Vorrichtung nach den Ansprüchen 1 bis 5, dadurch gekennzeichnet, dass die Haltefedern (7a) an Flanken (7b), die in den Rastausnehmungen (10a, 10b) des Druckkopfschlittens (5) gebildet sind, mit Schlitzen (7c) versehen sind.

## Claims

1. Device for the removal of heat from matrix printers in which the printing elements are able to be actuated by means of electro-magnet coils (2a), in which the heat is able to be transmitted from a coil carrier (2) consisting of metal, with a base part, on the surface of which the electro-magnet coils (2a) which are carried by the coil carrier (2) are distributed, via a metallic heat bridge putting up a a small resistance to the heat conduction, to a member of the printer, which is exposed to the ambient air, consists of metal and is movable in an oscillating manner, characterized in that the base part of the coil carrier (2) rests with its entire outer surface against a metal plate (1) of an area of corresponding size, and that against the metal plate (1) a metal band (6) is attached, which is in heat-conductive connection with the metallic print head sliding carriage (5) when the matrix print head (3) is in operating position.

2. Device according to Claim 1, characterized in that the metal plate (1) consists of aluminium or an aluminium alloy.

3. Device according to Claims 1 and 2, characterized in thatthe metal band (6) is formed from a plurality of individual wires.

4. Device according to Claims 1 to 3, characterized in that at least the metal plate (1), the coil carrier (2) and the metal band (6) form a detachablle structural unit (9), in which the metal band (6) is connected to metallic holding elements (7).

5. Device according to Claims 1 to 4, characterized in that the metallic holding elements (7) consist of retaining springs (7a), and that the structural unit (9) is able to be inserted into detent recesses (10a, 10b) of the pring head sliding carriage (5) by means of the retaining springs (7a).

6. Device according to Claims 1 to 5, characterized in that the retaining springs (7a) on flanks (7b) which are formed in the detent recesses (10a, 10b) of the print head sliding carriage (5), are provided with slits (7c).

## Revendications

1. Dispositif pour évacuer la chaleur de machines imprimantes à matrice, dans lesquelles les éléments d'impression peuvent être actionnés au moyen de bobines électro-magnétiques (2a), la chaleur pouvant être transmise d'un porte-bobines (2) en métal comportant une partie de fond sur la surface de laquelle les bobines électro-magnétiques (2a) portées par le porte-bobines (2) sont réparties, par l'intermédiaire d'un pont thermique métallique opposant une faible résistance à la conduction de chaleur, sur un organe de la machine imprimante, qui est exposé à l'air ambiant, est constitué de métal et peut osciller, caractérisé en ce que la partie de fond du porte-bobines (2) est accolée par toute sa surface externe à une plaque métallique (1) de taille correspondante, et en ce qu'une bande métallique (6) est fixée à la plaque métallique (1), bande qui, dans la position de fonctionnement de la tête d'impression à matrice (3), est en liaison de conduction thermique avec le chariot métallique (5) de la tête d'impression.

2. Dispositif selon la revendication 1, caractérisé en ce que la plaque métallique (1) est réalisée en aluminium ou en un alliage d'aluminium.

3. Dispositif selon les revendications 1 et 2, caractérisé en ce que la bande métallique (6) est formée d'une pluralité de fils métalliques séparés.

4. Dispositif selon les revendications 1 à 3, caractérisé en ce qu'au moins la plaque métallique (1), le porte-bobines (2) et la bande métallique (6) forment une unité amovible (9), la bande métallique (6) étant reliée à des éléments de retenue métalliques.

5. Dispositif selon les revendications 1 à 4, caractérisé en ce que les éléments de retenue métalliques (7) sont constitués de ressorts de retenue (7a), et en ce que l'unité (9) peut être installée dans des évidements d'encliquetage (1 Oa, 10b) du chariot (5) de la tête d'impression au moyen des ressorts de retenue (7a).

6. Dispositif selon les revendications 1 à 5, caractérisé en ce que les ressorts de retenue (7a) sont munis de fentes (7c) contre les flancs (7b) qui sont formés dans les évidements d'encliquetage (10a, 10b) du chariot (5) de la tête d'impression.
